# EUROPÄISCHE PATENTSCHRIFT

(11) **EP 0 098 992 B1**
(45) Veröffentlichungstag und Bekanntmachung des Hinweises auf die Patenterteilung: **24.09.1986**
(21) Anmeldenummer: 83105919.1
(22) Anmeldetag: 16.06.1983
(51) Int. Cl.: F02N 15/06

(54) **Andrehvorrichtung für Brennkraftmaschinen**
Starter for an internal-combustion engine
Démarreur pour moteur à combustion interne

(30) Priorität: 10.07.1982 DE 3225957
(43) Veröffentlichungstag der Anmeldung: 25.01.1984
(73) Patentinhaber: ROBERT BOSCH GMBH, 70442 Stuttgart (DE)
(72) Erfinder: Bolz, Ludwig, D-7050 Waiblingen (DE); Rühle, Walter, D-7015 Korntal (DE)

## Beschreibung

### Stand der Technik

Die Erfindung geht von einer Andrehvorrichtung für Brennkraftmaschinen nach der Gattung des Anspruchs aus. Aus der DE-A-29 04 495 ist schon eine Andrehvorrichtung mit Vorgelege bekannt, bei der das Hohlrad des Vorgeleges zusammen mit dem Zwischenlager und der Abdeckscheibe zwischen den Stirnseiten des Antriebslagers und des Gehäuses des Andrehmotors festgeklemmt ist. Dabei ist jedoch von Nachteil, daß es durch Kompressions- und Dekompressionsstöße der anzudrehenden Brennkraftmaschine zu Brüchen in den das Drehmoment des Andrehmotors übertragenden Teilen, das sind Einspurgetriebe und Vorgelege, wie auch im Antriebslager, kommen kann. Bei Andrehvorrichtungen mit Vorgelege tritt diese Gefahr noch stärker auf als bei gewöhnlichen Andrehvorrichtungen, weil durch die Übersetzung des Vorgeleges die Stoßkräfte vergrößert werden durch Erhöhen der Geschwindigkeit der das Drehmoment vom Andrehmotor auf den Zahnkranz übertragenden Teile.

Aus der DE-A-26 54 987 ist noch eine Andrehvorrichtung mit Vorgelege bekannt, bei der das Vorgelege nicht vom Zwischenlager getriebeseitig abgeschlossen ist und die das Vorgelege motorseitig abschließende Abdeckscheibe völlig fehlt. Das bei dieser Andrehvorrichtung als Dämpfungsmittel angegebene "feste Schmiermittel" bildet lediglich eine Überlastsicherung in Form einer Rutsch- oder Reibkupplung und keine elastischen oder federnden Dämpfungsmittel. Die Bewegung der Teile gegeneinander, zwischen welchen das feste Schmiermittel eingebracht ist, ist dabei unbegrenzt. Auch ist das feste Schmiermittel nicht elastisch und kann somit das schlagartige Auftreffen von Stößen nicht dämpfen. Erst beim Überschreiten einer bestimmten Größe der Stoßkraft können sich die über das feste Schmiermittel verbundenen Teile ruckartig gegeneinander drehen. Außerdem ist aus der US-A-35 83 825 ein Vorgelege bekannt, das zwischen eine Traktorabtriebswelle und eine Antriebswelle für eine Zentrifugalpumpe geschaltet ist. Das Vorgelege hat ein Sonnenrad, dessen radial vorstehende Zapfen in Schlitze eines Pumpengehäuseteils ragen, so daß sich das Hohlrad etwas gegenüber dem Gehäuse drehen kann. Als Dämpfungs- und Begrenzungsmittel sind in die Schlitze nur in Umfangsrichtung des Hohlrades beiderseits der Zapfen knochenartige elastische Kissen eingesetzt. Das Vorgelege ist jedoch weder traktor- noch pumpenseitig abgeschlossen, was in diesem Falle nicht erforderlich ist, da das Vorgelege flüssigkeitsdurchströmt ist. Außerdem liegt das Hohlrad mit Hand und Zapfen an Pumpengehäuseteilen fest an, wodurch unerwünschte Kämmgeräusche vom Vorgelege auf die Pumpengehäuseteile übertragen werden.

Schließlich ist aus der FR-A-12 31 219 nur ein Zahnradgetriebe mit parallel angeordneten Zahnrädern bekannt, die eine Pfeilverzahnung bilden. Die in Kissen angeordneten Zapfen der Hohlräder dienen hier lediglich zum Toleranzausgleich der Getriebeteile.

### Aufgabe, Lösung und Vorteile der Erfindung

Der Erfindung liegt die Aufgabe zugrunde, eine Andrehvorrichtung mit einem getriebe- und motorseitig abgeschlossenen Vorgelege mit elastischen oder federnden Dämpfungsmitteln zu versehen, durch die die Spitzen der von der anzudrehenden Brennkraftmaschine verursachten Stöße abgebaut werden können, die außerdem die Baulänge der Andrehvorrichtung nicht vergrößern und für die Großmengenfertigung geeignet sind.

Zur Lösung der Aufgabe sind die im Kennzeichen des Anspruchs angegebenen Maßnahmen vorgesehen.

Dabei ist von Vorteil, daß die von der anzudrehenden Brennkraftmaschine verursachten Stöße durch die die Zapfen des Hohlrades elastisch oder federnd aufnehmende Dämpfungsmittel derart abgebaut werden, daß die Bruchgefahr an den das Drehmoment des Andrehmotors übertragenden Teilen verringert und durch einen ruhigen Lauf des Ankers der Verschleiß der Bürsten herabgesetzt wird. Als weiterer Vorteil ist anzusehen, daß die Dämpfungsmittel an einem der das Drehmoment übertragenden Teile angreifen, welches sich in der zum Dämpfen der Stoßspitzen erforderlichen Weise bewegen kann, ohne den Kraftschluß zu lösen. Darüberhinaus ermöglichen die Dämpfungsmittel zugleich eine geräuschmindernde und toleranzausgleichende Befestigung des Vorgeleges am Andrehmotor durch Anordnung am Zwischenlager und am Hohlrad des Vorgeleges, so daß sich das Hohlrad gegenüber dem Zwischenlager und der Abdeckscheibe, den Planetenrädern und der Antriebswelle des Andrehmotors etwas bewegen kann, wozu die Abdeckscheibe noch mit einer Führung für die Planetenräder in axialer Richtung versehen ist.

### Zeichnung

Ein Ausführungsbeispiel der Erfindung ist in der Zeichnung dargestellt. Es zeigen Figur 1 eine Andrehvorrichtung teilsweise im Längsschnitt und Figur 2 einen Schnitt entlang der Linie 11-11 in Figur 1.

### Ausführungsbeispieles

Eine Andrehvorrichtung hat einen Andrehmotor 1 mit einem Gehäuse 2, in dem eine Erregerwicklung 3 angeordnet ist. Eine Antriebswelle 4 des Andrehmotors 1 trägt einen Anker 5 und einen Kommutator 6. Die Antriebswelle 4 ist mit ihrem kommutatorseitigen Ende in einem Lagerdeckel 7 und mit ihrem anderen Ende in einem Lager in einer Sackbohrung einer Getriebewelle 8 drehbar gelagert.

Die Getriebwelle 8 ist mit einem Ende in einem Fortsatz eines Antriebslagers 9 gelagert. Nahe ihrem anderen Ende ist die Getriebwelle 8 in einem Zwischenlager 10 drehbar aufgenommen. Das Zwischenlager 10 ist in einen erweiterten Endabschnitt 11 des Antriebslagers 9 eingesetzt. An den Stirnseiten des Gehäuses 2 sind einerseits der Lagerdeckel 7 und andererseits das Antriebslager 9 mit dem eingesetzten Zwischenlager 10 angeflanscht und durch Zuganker 12 am Gehäuse 2 befestigt. Parallel zum Gehäuse 2 ist am Antriebslager unter Zwischenlage eines Dichtteils 13 ein Einrückrelais 14 mit Schrauben 15 befestigt.

Das Zwischenlager 10 ist als im wesentlichen napfförmiges Spritzteil aus Kunststoff, beispielsweise Polyamid ausgebildet. Es hat einen zylindrischen Band 16 mit drei um 120 Grad versetzten Schlitzen 17. In jedem Schlitz 17 ist ein Dämpfungsmittel in Form eines elastischen Kissens 18, beispielsweise aus Gummi eingesetzt. Das Kissen 18 ist mit einer rechteckigen Öffnung 19 versehen, deren verlängerte Mittelachse in einer senkrechten Ebene zur Längsachse des Zwischenlagers 10 verläuft und die Längsachse schneidet.

Im Zwischenlager 10 ist ein Hohlrad 20 eines als Planetengetriebe ausgebildeten Vorgeleges angeordnet. Das Hohlrad 20 ist ebenfalls als Spritzteil aus Kunststoff, beispielsweise aus Polyamid hergestellt. Das Hohlrad 20 hat an seinem Außenmantel drei im Winkel von 120 Grad zueinander versetzte, sich radial zur Mittelachse des Hohlrades 20 erstreckende Zapfen 21. Die Zapfen 21 ragen in die Öffnung 19 der im Zwischenlager 10 eingesetzten zugeordneten Kissen 18. Das Hohlrad 20 ist somit federnd im Zwischenlager 10 aufgenommen und in gewissen Grenzen gegenüber dem Zwischenlager 10 bewegbar. Das in das Zwischenlager 10 ragende Ende der Getriebewelle 8 ist als Flansch 22 ausgebildet, der als Planetenradträger dient. Wiederum im Winkel von 120 Grad zueinander ragen parallel zur Längsachse drei Achsen 23 an der Stirnseite des Flansches 22 hervor. Auf jeder Achse 23 ist ein Wälzlager 24 angeordnet, auf dem ein Planetenrad 25 sitzt. Die Planetenräder 25 kämmen mit einer Innenverzahnung 26 des Hohlrades 20. Der an das in der Getriebewelle 8 drehbar gelagerte Ende der Antriebswelle 4 anschließende Abschnitt ist als Ritzel 27 ausgebildet. Das Ritzel 27 steht ebenfalls mit den Planetenrädern 25 in Zahneingriff.

Das Planetengetriebe ist motorseitig mit einer Abdeckscheibe 28 aus Blech verschlossen. Die Abdeckscheibe 28 ist mit ihrem äußeren Rand zwischen die Stirnseiten von Zwischenlager 10 und Gehäuse 2 geklemmt, wobei sie die Kissen 18 enthaltenden Schlitze 17 abdeckt und an den Kissen 18 anliegt. Mit einem hülsenförmigen Ansatz 29 umgibt die Abdeckscheibe 28 einen an das Ritzel 27 grenzenden Abschnitt der Antriebswelle 4 und ragt in einen im Wickelkopf 30 des Ankers 5 eingesetzten Dichtring 31 T-förmigen Querschnitts, durch den sich die Antriebswelle 4 erstreckt.

An der dem Planetengetriebe zugeordneten Seite der Abdeckscheibe 28 ist ein ringförmiger Führungsvorsprung 32 ausgebildet. An ihm gleiten die Planetenräder 25 mit ihrer Stirnseite, und zwar jeweils mit dem "Punkt" der Stirnseite nahe des Zahngrundes, welcher gerade am weitesten von der Längsachse des Planetengetriebes und somit des Ritzels 27 weggedreht ist.

Die Getriebewelle 8 hat einen Steilgewindeabschnitt 33, auf dem ein Mitnehmer 34 sitzt. Der Mitnehmer 34 ist einstückig über einen Flansch 35 mit einem äußeren Laufring 36 eines Freilaufs 37 verbunden. Ein innerer Laufring 38 ist als Ansatz eines Andrehritzels 39 ausgebildet, welches auf der Getriebewelle 8 dreh- und verschiebbar angeordnet ist. Die Laufringe 36 und 38 schließen Räume 40 ein, in denen Rollen 41 und nicht näher dargestellte zugehörige Federn untergebracht sind. Eine Deckscheibe 42 schließt die Räume 40 ab. An ihrer äußeren Stirnseite liegt eine Haltescheibe 43. Die Freilaufteile 36, 38, 41, 42, 43 sind durch ein Gehäuseteil 44 zusammengehalten.

Nahe dem das Ende der Getriebewelle 8 aufnehmenden Lagerfortsatz des Antriebslagers 9 ist auf der Getriebewelle 8 ein Anschlagring 45 angeordnet. Zwischen dem Andrehritzel 39 und dem Anschlagring 45 ragt ein Zahnkranz 46 einer anzudrehenden Brennkraftmaschine durch eine maulartige Öffnung 47 des Antriebslagers 9 in den Einspurbereich des Andrehritzels 39.

Auf dem Mitnehmer 34 sitzt eine Einspurfeder 48 zwischen dem Flansch 35 und einem ebenfalls auf dem Mitnehmer 34 lose angeordneten ersten Anschlagteil 49. Eine Mitnehmerscheibe 50 ist zwischen dem ersten Anschlagteil 49 und einem zweiten Anschlagteil 51 axial und radial bewegbar angeordnet. Das zweite Anschlagteil 51 liegt an einem Anschlagring 52 des Mitnehmers 34 an. Die Mitnehmerscheibe 50 ist an einem gabelförmigen Einrückhebel 53 angelenkt. Der Einrückhebel 53 ist an einem Lagerteil 54 schwenkbar gelagert, welches in Ausnehmungen des Antriebslagers 9 eingesetzt ist. Das freie Ende 55 des Einrückhebels 53 ragt in einen Schlitz 56 einer Schaltstange 57 eines nicht näher dargestellten Magnetankers des Einrückrelais 14.

An der dem Mitnehmer 34 zugewandten Stirnseite des Zwischenlagers 10 ist eine Bremsscheibe 58 mit einem abriebfesten Belag befestigt. Die Bremsscheibe 58 wirkt mit der zugewandten Stirnseite des Mitnehmers 34 als Auslaufbremse beim Abschalten der Andrehvorrichtung nach erfolgtem Andrehen der Brennkraftmaschine.

Beim Andrehen der Brennkraftmaschine kommt es zu Zündstößen, welche über den Zahnkranz 46 auf die das Drehmoment des Andrehmotors 1 übertragenden Teile wirken, das sind das Einspurgetriebe bestehend aus Andrehritzel 39, Freilauf 37, Mitnehmer 34 mit Getriebewelle 8 mit Steilgewindeabschnitt 33 sowie das Planetengetriebe mit den an der Getriebewelle 8 drehbar befestigten Planetenrädern 25, welche mit dem Hohlrad 25 und dem Ritzel 27 der Antriebswelle 4 des Andrehmotors 1 in Zahneingriff stehen. Dabei kann es zu Brüchen an diesen Teilen kommen vor allem bei Andrehvorrichtungen mit Vorgelege.

Denn durch das Vorgelege wird die Wirkung der durch die Zündstöße hervorgerufenen Belastungen in größere Kräfte und schnellere Wechsel größerer Geschwindigkeiten übersetzt. Durch den Einbau einer federnden Aufnahme 18 für das Hohlrad 20 am Zwischenlager 10 ist in dem den Kraftschluß zwischen Andrehmotor 1 und Zahnkranz 46 der anzudrehenden Brennkraftmaschine bildenden Strang aus Einspurgetriebe und Planetengetriebe eine Dämpfung geschaltet. Die mechanische Verbindung zwischen Antriebswelle 4 und Zahnkranz 46 ist nicht mehr völlig starr. Die als Lagerung für das Hohlrad 20 am Zwischenlager 10 eingesetzten Kissen 18 fangen die von der Brennkraftmaschine verursachten Zündstöße soweit durcb entsprechendes Verformen auf, daß die an sich starren Teile des Einspurgetriebes und des Planetengetriebes vor Schäden bewahrt werden.

## Patentansprüche

Andrehvorrichtung für Brennkraftmaschinen mit einem Andrehmotor (1), dessen Antriebawelle (4) über ein Vorgelege (20, 25, 27) mit einer Getriebewelle (8) in Wirkverbindung steht, die Teil eines in einem Antriebslager (9) untergebrachten Einspurgetriebes mit Mitnehmer (34), Freilauf (37) und Andrehritzel (39) ist und in einem das Vorgelege (20, 25, 27) getriebeseitig abschließenden Zwischenlager (10) drehbar aufgenommen ist sowie mit einer das Vorgelege (20, 25, 27) motorseitig abschließenden Abdeckscheibe (28), dadurch gekennzeichnet, daß das Hohlrad (20) des Vorgeleges (20, 25, 27) mit radialen Zapfen (21) versehen ist, welche in als Kissen (18) ausgebildeten Dämpfungsmitteln federnd aufgenommen sind, die im Zwischenlager (10) eingesetzt sind und in Längsrichtung der Andrehvorrichtung an Zwischenlager (10) und Abdeckscheibe (28) anliegen, welche zwischen Antriebslager (9) und Gehäuse (2) fest angeordnet sind, wobei die Abdeckscheibe (28) mit einer Führung (32) versehen ist, welche an der zugewandten Stirnseite der Planetenräder (25) des Vorgeleges (20,25,27) anliegt und einen Radius hat, der annähernd der größten Entfernung des Zahngrundes der Planetenräder (25) von der Längsachse der Antriebswelle (4) der Andrehvorrichtung ist.

## Claims

Starting device for internal combustion engines, having a starting motor (1) the drive shaft (4) of which, via a reduction gear mechanism (20, 25, 27), is in active connection with a transmission shaft (8) which is part of anengaging gear, accommodated in a drive bearing (9) and having a driver (34), freewheel (37) and drive pinion (39), and is rotatably located in an intermediate bearing (10) closing the reduction gear mechanism (20, 25, 27) on the transmission side, and also having a cover plate (28) closing the reduction gear mechanism (20, 25, 27) on the motor side, characterized in that the ring gear (20) of the reduction gear mechanism (20, 25, 27) is provided with radial pins (21) which are located in spring-mounted manner in damping elements made as pads (18) which are inserted in the intermediate bearing (10) and, in the longitudinal direction of the starting device, bear against the intermediate bearing (10) and the cover plate (28) which are firmly arranged between the drive bearing (9) and the housing (2), the cover plate (28) being provided with a guide (32) which bears against the facing end of the planetary gears (25) of the reduction gear mechanism (20,25, 27) and has a radius which approximates the greatest distance of the tooth root of the planetary gears (25) from the longitudinal axis of the drive shaft (4) of the starting device.

## Revendications

Dispositif de démarrage pour moteurs à combustion interne, dispositif comportant un moteur de demarrage (1) dont l'arbre d'entraînement (4) est en liaison fonctionnelle par l'intermédiaire d'un réducteur (20, 25, 27) avec un arbre de mécanisme (8), qui fait partie d'un mécanisme d'engrènement logé dans un support d'entraînement (9) et qui comporte un organe d'entraînement (34), une roue libre (37), et un pignon de démarrage (39), ce mécanisme étant logé de façon à pouvoir tourner dans un palier intermédiaire (10) fermant du côté mécanisme le réducteur (20, 25, 27), le dispositif comportant également un disque de recouvrement (28) fermant côté moteur le réducteur (20, 25, 27), mécanisme caractérisé en ce que la roue a denture inférieure du réducteur (20, 25, 27) est munie de broches radiales (21) qui sont logées élastiquement dans des moyens d'amortissement revêtant la forme de coussins (18) et qui sont insérées dans le palier intermédiaire (10) et s'appliquent en direction longitudinale du dispositif de démarrage contre le palier intermédiaire (10) et le disque de recouvrement (26), qui sont disposés à poste fixe entre le support d'entraînement (9) et le carter (2), le disque de recouvrement (28) étant muni d'un guidage (32) qui s'applique contre la paroi frontale lui faisant face des roues planétaires (25) du réducteur (20, 25, 27) et qui a un rayon voisin de la distance la plus grande entre le fond des dents des roues planétaires (25) et l'axe longitudinal de l'arbre d'entraînement (4) du dispositif de démarrage.
